# EUROPÄISCHE PATENTSCHRIFT

(11) **EP 1 482 116 B1**
(45) Veröffentlichungstag und Bekanntmachung des Hinweises auf die Patenterteilung: **05.10.2005**
(21) Anmeldenummer: 03011954.9
(22) Anmeldetag: 27.05.2003
(51) Int. Cl.: E05D 15/06

(54) **Schiebetür**
Sliding door
Porte coulissante

(43) Veröffentlichungstag der Anmeldung: 01.12.2004
(73) Patentinhaber: CABINET Schranksysteme AG, 50170 Kerpen-Buir (DE)
(72) Erfinder: Ambrozus, Stefan, 50672 Köln (DE)
(74) Vertreter: Glawe, Delfs, Moll

(56) Entgegenhaltungen:
- US-A- 4 102 009

## Beschreibung

Die Erfindung betrifft eine Schiebetür, die einen Rahmen mit einem unteren, einem oberen und zwei seitlichen Rahmenprofilen, wobei die seitlichen Rahmenprofile an die unteren und oberen Rahmenprofile angeschraubt sind, ein in dem Rahmen in Haltenuten der Rahmenprofile gehaltenes Türblatt, obere Führungsrollen und untere Laufrollen aufweist, die an in die untere Nut des mit H-förmigem Querschnitt ausgebildeten unteren Rahmenprofils einsetzbaren Halteelementen angebracht sind, die an der zu einem Gegenstück gerichteten Seite mit einer Schrägfläche versehen sind und die ein Gewinde oder eine Mutter aufweisen, in die eine Justierschraube angreift, die in das Gegenstück eingesetzt ist.

Solche Schiebetüren werden insbesondere zum Verschließen von Schränken, ganz besonders Einbauschränken verwendet. Es gibt eine große Vielfalt von Türen zum Verschließen von Schränken und dergleichen, die häufig auch einen Rahmen aufweisen. Dabei werden vielfältige Anforderungen an den Rahmen gestellt. Er soll leicht zu montieren sein. Es soll auch die Möglichkeit bestehen, die Höhe der Türen durch Einstellung der Laufrollen zu justieren.

Aus US-A-4 102 009 ist es bekannt, dass die unteren Laufrollen einer Schiebetür in einem Halteelement mit einer seitlichen Schrägfläche geführt werden, wobei die Schrägfläche nur mit ihrem oberen Ende am seitlichen Rahmenprofil anliegt und nach unten von diesem wegweist. Durch Anziehen einer Schraube, die durch das seitliche Rahmenprofil in ein Gewinde des Halteelements eingreift, kann der Winkel zwischen der Schrägfläche des Halteelements und dem seitlichen Rahmenprofil verkleinert werden. Auf diese Weise wird die Laufrolle weiter nach unten bewegt und die Tür angehoben.

Werden zum Justieren (oder auch zum Zusammensetzen der Tür) Schrauben verwendet, die nicht versenkt sind, so stören diese nicht nur den ansonsten harmonischen Anblick auf den Rahmen oder die Tür. Sie können auch, wenn sie nicht richtig eingeschraubt sind, sondern etwas vorstehen, zu Verletzungen oder zu Beschädigung von Kleidungsstücken führen, die aus dem Schrank herausgenommen werden. Diese Probleme sollen erfindungsgemäß vermieden werden.

Die Aufgabe der Erfindung besteht in der Schaffung einer Schiebetür der eingangs genannten Art, bei der ein Justieren der Laufrollen mit Hilfe von versenkten Schrauben möglich ist.

Die erfindungsgemäße Lösung besteht darin, dass wenigstens die Haltenuten der seitlichen Rahmenprofile an ihrem äußeren Ende leistenförmige, die Öffnung verengende Vorsprünge aufweisen, dass auf diese Vorsprünge ein längliches plattenförmiges als das gennante Gegenstück ausgebildetes Zwischenstück aufgesteckt ist, dessen Breite auf der Seite der einen größeren Oberfläche der Breite der Haltenuten der seitlichen Rahmenprofile hinter den leistenförmigen Vorsprüngen entspricht, deren Breite auf der anderen Seite der Breite der unteren Nut des H-förmigen Querschnitts des unteren Rahmenprofils entspricht, und die dazwischen eine Breite haben, die dem Abstand der leistenförmigen Vorsprünge voneinander entspricht, und die mit Bohrungen zum Einsetzen von Schrauben versehen sind.

Das untere Rahmenprofil weist im wesentlichen H-förmigen Querschnitt auf, nämlich eine obere Haltenut für das Türblatt und eine untere Nut, in der die Laufrollen angeordnet werden. Entsprechende Haltenuten für das Türblatt sind auch an den seitlichen und dem oberen Rahmenprofil angeordnet. Zumindest bei den seitlichen Rahmenprofilen sind an deren Enden leistenförmige, die Öffnung verengende Vorsprünge vorgesehen. Auf dieses ist, an das untere Rahmenprofil angrenzend, ein längliches plattenförmiges Zwischenstück aufgesteckt. Dieses ist in der Mitte zwischen den beiden Oberflächen weniger breit und passt hier genau auf die leistenförmigen Vorsprünge. Auf den beiden Außenseiten ist dieses plattenförmige Zwischenstück breiter, so dass es quer zu seiner Plattenebene nicht von den leistenförmigen Vorsprüngen weggeschoben werden kann. Diese breiteren Bereiche an den beiden Plattenoberflächen passen genau in die Haltenuten der seitlichen Rahmenprofile hinter den leistenförmigen Vorsprüngen und in die untere Nut des H-förmigen Querschnitts des unteren Rahmenprofils. Dadurch wird das untere Rahmenprofil mit den seitlichen Rahmenprofilen ausgerichtet. Durch eine Schraube, die in das seitliche Profil und durch das Zwischenstück gesteckt wird, kann die Anordnung dann hier am unteren Rahmenprofil festgeschraubt werden. Die Schraube verschwindet dabei in der Haltenut des seitlichen Rahmenprofils und sitzt auf dem Zwischenstück auf. In die untere Nut des H-förmigen Querschnitts des Rahmenprofils werden dann die Halteelemente mit den Laufrollen eingesetzt, und zwar so, dass sie mit dem oberen Ende ihrer Schrägfläche an dem entsprechenden Zwischenstück anliegen. Die Schrägfläche weist dabei vom oberen Ende des Halteelements, wo dieses am Zwischenstück anliegt, nach unten vom Zwischenstück weg. Wird dann eine Schraube in das Zwischenstück eingesetzt (die ebenfalls versenkt ist) und in das Gewinde oder die Mutter des Halteelements eingeschraubt, so kann durch Anziehen dieser Schraube die Laufrolle weiter nach unten bewegt und die Tür angehoben werden.

Das Halteelement liegt dabei nur mit der oberen Kante seitlich am Zwischenstück an. Wäre dieses Zwischenstück nicht vorhanden, so würde diese Kante nur auf den Rand der Haltenut des seitlichen Rahmenprofils drücken und dieses beschädigen. Dank des Zwischenstücks wird diese Kraft großflächig verteilt, so dass diese Kräfte ohne Verformung oder Beschädigung der seitlichen Rahmenprofile aufgenommen werden können.

Durch diese Anordnung ist es möglich, das untere Rahmenprofil an den seitlichen Rahmenprofilen mit versenkten Schrauben zu befestigen und auch für die Justierung versenkte Schrauben zu verwenden. Im unteren Bereich der Tür stehen daher keine Schrauben vor, so dass die erwähnte Verletzungsgefahr nicht vorhanden ist. Im oberen Bereich der Tür, wo man normalerweise nicht hinreichen kann, ist es nicht so wesentlich, dass auch hier versenkte Schrauben für die Befestigung der seitlichen Rahmenprofile am oberen Rahmenprofil vorgesehen sind. Bei einer vorteilhaften Ausführungsform sind die seitlichen Rahmenprofile aber als Hohlprofile mit sich in Längsrichtung und senkrecht zur Türebene erstreckenden Zwischenwänden ausgebildet. An diesen Zwischenwänden können dann Befestigungsschrauben angreifen, so dass diese ebenfalls versenkt sind.

Die leistenförmigen, die Öffnung verengenden Vorsprünge müssen an den seitlichen Rahmenprofilen vorgesehen sein. Es kann aber auch vorgesehen werden, dass alle Haltenuten der Rahmenprofile an ihrem äußeren Ende leistenförmige, die Öffnung verengende Vorsprünge aufweisen, die dann das Türblatt nicht mehr großflächig, sondern nur noch entlang dieser Leistenoberflächen halten.

Bei einer vorteilhaften Ausführungsform sind an den Seitenkanten der Tür flächige Elemente aus elastischem Material angebracht. Diese wirken als Stoßdämpfer, wenn die Tür gegen eine seitliche Wand, einen Rahmen oder dergleichen stößt. Flächige Elemente haben dabei gegenüber größervolumigen Stoßdämpfern den Vorteil, daß sie nicht auffallen und auch durchaus eine ästhetische Wirkung erzielen können. Dabei können die flächigen Elemente auch dazu verwendet werden, Schraubenlöcher, hinter denen die versenkten Schrauben angeordnet sind, zu überdecken.

Vorteilhafterweise ist die Schiebetür in einem Rahmen mit Anschlagflächen für die Tür angebracht.

Die Rahmenprofile wird man normalerweise aus Metall, z.B. Aluminium herstellen. Zweckmäßigerweise werden diese Rahmenprofile aber mit Holzprofilen verkleidet, so daß man den optischen Eindruck einer Holztür hat, aber doch die Vorteile einer stabilen Metallkonstruktion beibehält.

Zweckmäßigerweise ist auch der Rahmen, in dem die Tür angebracht ist, mit Holz verkleidet.

Zweckmäßigerweise ist die Schiebetür noch mit einem Griff, insbesondere in Form einer Griffleiste versehen, mit der sie geöffnet werden kann.

Die Erfindung wird im folgenden anhand von vorteilhaften Ausführungsformen unter Bezugnahme auf die beigefügten Zeichnungen beispielsweise beschrieben. Es zeigen:
- Fig. 1: eine Gesamtansicht der Anordnung von Türen zum Verschließen eines Einbauschranks und dergleichen;
- Fig. 2: eine Explosionsansicht von Teilen einer erfindungsgemäßen Tür;
- Fig. 3: einen Querschnitt durch ein seitliches Rahmenprofil;
- Fig. 4A, B und C: drei Ansichten eines erfindungsgemäßen Zwischenstücks;
- Fig. 5: eine weitere Explosionsansicht der bereits teilweise zusammengesetzten Schiebetür;
- Fig. 6: die Schiebetür der Erfindung im zusammengesetzten Zustand;
- Fig. 7: die Schiebetür der Erfindung mit Holzverkleidungsteilen in Explosionsansicht;
- Fig. 8: die Tür der Fig. 2 bis 7 mit angebrachter Holzverkleidung;
- Fig. 9: die erfindungsgemäße Tür mit einer oberen Laufschiene und einer Holzverkleidung für dieselben;
- Fig. 10: die Tür der Darstellung der Fig. 9 mit aufgesetzter oberer Führungsschiene und Holzverkleidung;
- Fig. 11: eine andere Ausführungsform der erfindungsgemäßen Schiebetür in einer Explosionsansicht;
- Fig. 12: die Tür der Fig. 11 im teilweise zusammengesetzten Zustand;
- Fig. 13: die Tür der Fig. 11 und 12 mit aufgesetzten flächigen Dämpfungselementen;
- Fig. 14: die Tür der Fig. 11 bis 13 mit einem seitlichen Rahmenteil und einer oberen Führungsschiene in Explosionsansicht; und
- Fig. 15: die Tür der Fig. 14 mit oberer Führungsschiene und seitlichem Rahmen im zusammengesetzten Zustand.

In Fig. 1 sind Türen 1 mit einem Rahmen 2 so gezeigt, wie sie sich tatsächlich dem Auge darbieten. Die Türen erzielen eine besondere ästhetische Wirkung durch die Rahmen 2, die sehr schmal gestaltet sein können. In den Fig. 2 bis 15 sind die Rahmenteile in ihrer Breite zur Verdeutlichung der Erfindung wesentlich breiter dargestellt. Bei der tatsächlichen Ausübung der Erfindung werden aber die Rahmenteile im Vergleich zur Tür die aus Fig. 1 ersichtlichen Abmessungen aufweisen.

Die in Fig. 2 dargestellte Tür 1 weist ein unteres Rahmenprofil 3, zwei seitliche Rahmenprofile 4 und ein oberes Rahmenprofil 5 auf. Das untere Rahmenprofil 3 hat im Querschnitt im wesentlichen H-Form und weist eine obere Haltenut 6 für das Türblatt 7 und eine untere Nut 8 auf, in der die Laufrollen untergebracht werden sollen. Auch die seitlichen Rahmenprofile 4 und das obere Rahmenprofil 5 weisen Haltenuten 6 für das Türblatt 7 auf. Insbesondere die Haltenuten 6 der seitlichen Rahmenprofile 4 sind, wie dies aus Fig. 3 ersichtlich ist, an ihren vorderen Enden mit leistenförmigen Vorsprüngen 9 versehen, die den Eingang der Nut 6 verengen. Hier wird nun ein Zwischenstück 10 aufgesetzt, das in Fig. 4 bei A in Draufsicht, bei B in seitlicher Ansicht und bei C von oben gesehen dargestellt ist. Dieses Zwischenstück 10 hat, wie dies bei Fig. 4C ersichtlich ist, in der Mitte eine geringere Breite, die dem Öffnungsabstand der Leisten 9 entspricht. An den beiden Außenseiten hat das Element eine größere Breite, mit der es genau in die Nut hinter den Leisten 9 bzw. in die Nut 8 hineinpaßt. Auf diese Weise wird das untere Rahmenprofil 3 bündig mit dem seitlichen Rahmenprofil 4 ausgerichtet. In die oberen Schraublöcher 11 können dann Schrauben 12 durch Öffnungen 13 des Rahmenprofils 4 eingesetzt werden und in den Teil 14 des unteren Rahmenprofils 3 eingeschraubt werden. Die Schrauben 12 sind dabei in Fig. 5 gezeigt. Die Schrauben 12 liegen dabei am Zwischenstück 10 an und sind daher versenkt. In Fig. 5 sind noch Halteelemente 15 gezeigt, an denen Laufrollen 16 angebracht sind. Diese sind bei 17 mit Muttern und bei 18 mit einer Schrägfläche versehen. Nachdem diese Halteelemente 15 in die untere Nut 8 des unteren Rahmenprofils 3 eingesetzt sind, werden Justierschrauben 19 durch seitliche Löcher 13 der seitlichen Rahmenprofile 4 eingesetzt und liegen am Zwischenstück 10 an und greifen in die Mutter 17 ein. Werden diese Schrauben 19, die damit versenkt sind, angezogen, so wird der Winkel, der zwischen der Schrägfläche 18 und dem Zwischenstück 10 eingeschlossen ist, verkleinert, so daß die Laufrolle 16 nach unten bewegt wird bzw. die Tür angehoben wird. Das Halteelement 15 liegt dabei am Zwischenstück 10 oben an.

Da die seitlichen Rahmenprofile 4 auch im oberen Teil mit Löchern 13 versehen sind und Zwischenwände 20 aufweisen, wie sie in Fig. 3 gezeigt sind, können auch die oberen Befestigungsschrauben 12 versenkt angeordnet werden, indem sie an den Zwischenwänden 20 anliegen. In die entsprechenden Kammern zwischen den Zwischenwänden 20 der seitlichen Profile 4 werden dann noch obere Führungsrollen 21 eingesteckt.

Fig. 6 zeigt die Tür der Fig. 2 bis 5 im zusammengesetzten Zustand. Wie dies in den Fig. 7 und 8 gezeigt ist, können dann auf die Rahmenprofile 3, 4, 5 noch Holzverkleidungen 22 aufgesetzt werden, die die Rahmenprofile 3, 4, 5 vollständig bedecken, wie dies in Fig. 8 gezeigt ist. Es sind also keine Rahmenprofile, die üblicherweise aus Metall, insbesondere Aluminium sind, mehr sichtbar, sondern nur noch die Holzverkleidungen 22. In den Fig. 9 und 10 ist noch eine obere Laufschiene 23 gezeigt, die ebenfalls mit einer Holzverkleidung 22 verdeckt wird.

Die Ausführungsform der Fig. 11 unterscheidet sich neben der geometrischen Form insbesondere durch eine Griffleiste 24 von der vorhergehenden Ausführungsform, die am Türblatt 7 angebracht ist. Wie dies in Fig. 13 gezeigt ist, können die Schraubenlöcher 13 durch flächige Dämpfungselemente 25 abgedeckt werden. Diese Dämpfungselemente 25 dämpfen dann den Stoß, wenn die Tür gegen den seitlichen Rahmen 26 stößt, der in den Fig. 14 und 15 gezeigt ist.

In den Figuren 14 und 15 sind noch die Laufschienen 23 verschließenden Abdeckungen 27 gezeigt, so daß man ein geschlossenes Aussehen und einen präzisen Wandabschluß erzielt.

## Patentansprüche

1. Schiebetür (1), die einen Rahmen (2) mit einem unteren (3), einem oberen (5) und zwei seitlichen (4) Rahmenprofilen aufweist, wobei die seitlichen Rahmenprofile (4) an die unteren und oberen Rahmenprofile (3, 5) angeschraubt sind, und ein in dem Rahmen (2) in Haltenuten (6) der Rahmenprofile (3, 4, 5) gehaltenes Türblatt(7), obere Führungsrollen (21) und untere Laufrollen (16) aufweist, die an in die untere Nut (8) des mit H-förmigem Querschnitt ausgebildeten unteren Rahmenprofils einsetzbaren Halteelementen (15) angebracht sind, die an der zu einem Gegenstück gerichteten Seite mit einer Schrägfläche (18) versehen sind und die ein Gewinde oder eine Mutter (17) aufweisen, in die eine Justierschraube (19) angreift, die in das Gegenstück (10) eingesetzt ist, **dadurch gekennzeichnet, daß** wenigstens die Haltenuten (6) der seitlichen Rahmenprofile (4) an ihrem äußeren Ende leistenförmige, die Öffnung verengende Vorsprünge (9) aufweisen, daß auf diese Vorsprünge (9) ein längliches plattenförmiges als das genannte Gegenstück ausgebildetes Zwischenstück (10) aufgesteckt ist, dessen Breite auf der Seite der einen größeren Oberfläche der Breite der Haltenuten (6) der seitlichen Rahmenprofile (4) hinter den leistenförmigen Vorsprüngen (9) entspricht, deren Breite auf der anderen Seite der Breite der unteren Nut (8) des H-förmigen Querschnitts des unteren Rahmenprofils (3) entspricht, und die dazwischen eine Breite haben, die dem Abstand der leistenförmigen Vorsprünge (9) voneinander entspricht, und die mit Bohrungen (11) zum Einsetzen von Schrauben (12, 19) versehen sind.

2. Schiebetür nach Anspruch 1, **dadurch gekennzeichnet, daß** die seitlichen Rahmenprofile (4) als Hohlprofile mit sich in Längsrichtung und senkrecht zur Türebene erstreckenden Zwischenwänden (20) ausgebildet sind.

3. Schiebetür nach Anspruch 1 oder 2, **dadurch gekennzeichnet, daß** alle Haltenuten (6) der Rahmenprofile (3, 4, 5) an ihrem äußeren Ende leistenförmige, die Öffnung verengende Vorsprünge (9) aufweisen.

4. Schiebetür nach einem der Ansprüche 1 bis 3, **dadurch gekennzeichnet, daß** an den Seitenkanten flächige Elemente (25) aus elastischem Material angebracht sind.

5. Schiebetür nach Anspruch 4, **dadurch gekennzeichnet, daß** die flächigen Elemente (25) Schraubenlöcher (13) überdekken.

6. Schiebetür nach Anspruch 4 oder 5, **dadurch gekennzeichnet, daß** sie in einem Rahmen mit Anschlagflächen (26) für die Tür (1) angebracht ist.

7. Schiebetür nach einem der Ansprüche 1 bis 6, **dadurch gekennzeichnet, daß** die Rahmenprofile (3, 4, 5) mit Holzprofilen (22) verkleidet sind.

8. Schiebetür nach Anspruch 6, **dadurch gekennzeichnet, daß** der Rahmen mit Holz verkleidet ist.

9. Schiebetür nach einem der Ansprüche 1 bis 8, **dadurch gekennzeichnet, daß** sie mit einem Griff, insbesondere in Form einer Griffleiste (24) versehen ist.

## Claims

1. Sliding door (1) which has a frame (2) having a lower frame profile (3), an upper frame profile (5) and two lateral frame profiles (4), wherein said lateral frame profiles (4) are screwed onto the lower and upper frame profiles (3, 5), and a door leaf (7), which is held in said frame (2) in retaining grooves (6) in the frame profiles (3, 4, 5), has upper guide rollers (21) and lower running rollers (16) which are mounted on retaining elements (15) which can be inserted in the lower groove (8) of the lower frame element, said element being constructed with an H-shaped cross-section, which are provided, on the side which is directed towards a counter-piece, with an inclined face (18) and which have a thread or a nut (17) in which there engages an adjusting screw (19) which is inserted in said counter-piece (10), **characterised in that** at least the retaining grooves (6) in the lateral frame profiles (4) have, at their outer end, strip-shaped projections (9) which narrow the opening, and that there is slipped onto the said projections (9) an elongated, plate-shaped intermediate piece (10) which is constructed as the aforesaid counter-piece and whose breadth corresponds, on the side of the one, larger surface, to the breadth of the retaining grooves (6) in the lateral frame profiles (4) behind the strip-shaped projections (9), of which the breadth, on the other side, corresponds to the breadth of the lower groove (8) in the H-shaped cross-section of the lower frame profile (3) and which have, between them, a breadth that corresponds to the distance of said strip-shaped projections (9) from one another, and are provided with bores (11) for the insertion of screws (12, 19).

2. Sliding door according to claim 1, **characterised in that** the lateral frame profiles (4) are constructed as hollow profiles with intermediate walls (20) which extend in the longitudinal direction and perpendicularly to the plane of the door.

3. Sliding door according to claim 1 or 2, **characterised in that** all the retaining grooves (6) in the frame profiles (3, 4, 5) have, at their outer end, strip-shaped projections (9) which narrow the opening.

4. Sliding door according to one of claims 1 to 3, **characterised in that** laminar elements (25) made of elastic material are mounted on the lateral edges.

5. Sliding door according to claim 4, **characterised in that** the laminar elements (25) mask screw holes (13).

6. Sliding door according to claim 4 or 5, **characterised in that** it is mounted in a frame with stop faces (26) for said door (1).

7. Sliding door according to one of claims 1 to 6, **characterised in that** the frame profiles (3, 4, 5) are faced with wooden profiles (22).

8. Sliding door according to claim 6, **characterised in that** the frame is faced with wood.

9. Sliding door according to one of claims 1 to 8, **characterised in that** it is provided with a grip, particularly in the form of a gripping strip (24).

## Revendications

1. Porte coulissante (1) qui comporte un cadre (2) avec un profil de cadre inférieur (3), un profil de cadre supérieur (5) et deux profils de cadre latéraux (4), dans laquelle les profils de cadre latéraux (4), sont vissés au profil de cadre inférieur (3) et au profil de cadre supérieur (5), et un battant de porte (7) maintenu dans le cadre (2) dans des rainures de retenue (6) des profils de cadre (3, 4, 5) comporte des galets de guidage supérieurs (21) et des galets de roulement inférieurs (16) qui sont montés sur des éléments de retenue (15) insérables dans la rainure inférieure (8) du profil de cadre inférieur conçu avec une section transversale en forme de H qui, du côté orienté vers une contre-pièce, sont munis d'une surface oblique (18) et qui comportent un filet ou un écrou (17) dans lequel s'engrène une vis d'ajustement (19) qui est insérée dans la contre-pièce (10), **caractérisée en ce qu'**au moins les rainures de retenue (6) des profils de cadre latéraux (4) comportent à leur extrémité extérieure des parties en saillie (9) en forme de listel rétrécissant l'ouverture, **en ce que**, sur ces parties en saillie (9), est posée une pièce intercalaire (10) allongée en forme de plaque, configurée comme la contre-pièce mentionnée, dont la largeur du côté d'une surface plus grande correspond à la largeur des rainures de retenue (6) des profils de cadre latéraux (4) derrière les parties en saillie (9) en forme de listel, dont la largeur de l'autre côté correspond à la largeur de la rainure inférieure (8) de la section transversale en forme de H du profil de cadre inférieur (3), et qui, dans l'interstice, a une largeur qui correspond à l'espacement entre les parties en saillie (9) en forme de listel, et qui est munie d'alésages (11) pour l'insertion de vis (12, 19).

2. Porte coulissante selon la revendication 1, **caractérisée en ce que** les profils de cadre latéraux (4) sont conçus comme des profils creux avec des parois de séparation (20) s'étendant dans la direction longitudinale et perpendiculairement au plan de la porte.

3. Porte coulissante selon la revendication 1 ou 2, **caractérisée en ce que** toutes les rainures de retenue (6) des profils de cadre (3, 4, 5) comportent à leur extrémité extérieure des parties en saillie (9) en forme de listel rétrécissant l'ouverture.

4. Porte coulissante selon l'une quelconque des revendications 1 à 3, **caractérisée en ce que** des éléments plats (25) faits en une matière élastique sont montés sur les arêtes latérales.

5. Porte coulissante selon la revendication 4, **caractérisée en ce que** les éléments plats (25) recouvrent les trous de vis (13).

6. Porte coulissante selon la revendication 4 ou 5, **caractérisée en ce qu'**elle est montée dans un cadre avec des surfaces d'arrêt (26) pour la porte (1).

7. Porte coulissante selon l'une quelconque des revendications 1 à 6, **caractérisée en ce que** les profils de cadre (3, 4, 5) sont revêtus de profils en bois (22).

8. Porte coulissante selon la revendication 6, **caractérisée en ce que** le cadre est revêtu de bois.

9. Porte coulissante selon l'une quelconque des revendications 1 à 8, **caractérisée en ce qu'**elle est munie d'une poignée, en particulier sous forme d'un listel de maniement (24).
